# EUROPÄISCHE PATENTSCHRIFT

(11) **EP 0 698 143 B1**
(45) Veröffentlichungstag und Bekanntmachung des Hinweises auf die Patenterteilung: **15.10.1997**
(21) Anmeldenummer: 94916953.6
(22) Anmeldetag: 11.05.1994
(51) Int. Cl.: E01B 1/00

(54) **LAGESTABILER EISENBAHNOBERBAU**
STABLE RAILWAY SUPERSTRUCTURE
SUPERSTRUCTURE STABLE POUR VOIE DE CHEMIN DE FER

(30) Priorität: 11.05.1993 DE 4316664; 09.06.1993 DE 9308783 U
(43) Veröffentlichungstag der Anmeldung: 28.02.1996
(73) Patentinhaber: PROJEKTGEMEINSCHAFT FESTE FAHRBAHN SYSTEM SATO GLEISROST MIT BETON- ODER STAHLSCHWELLEN ASPHALT- ODER BETONFAHRBAHN GMBH, 39104 Magdeburg (DE)
(72) Erfinder: MEURER, Klaus, D-75181 Peine (DE); FASTERDING, Günter, D-31241 Ilsede (DE)
(74) Vertreter: Effert, Udo, Dipl.-Ing.
(86) Internationale Anmeldenummer: EP9401526
(87) Internationale Veröffentlichungsnummer: WO9426975

(56) Entgegenhaltungen:
- DE-A- 3 517 295
- DE-A- 3 722 627
- ETR, Bd.6, Nr.35, Juni 1986, DARMSTADT (DE), Seiten 425 - 426 "Stahl im Fahrweg der Zukunft"

## Beschreibung

Die Erfindung betrifft einen lagestabilen Eisenbahnoberbau mit fester Fahrbahn sowie ein Verfahren zur Herstellung eines derartigen Oberbaus.

In der Eisenbahntechnik unterscheidet man zwischen Schotteroberbau und fester Fahrbahn, die meist auf einem Unterbau aus Beton oder Asphaltmischgut ruht.

Ein gattungsgemäßer Oberbau aus mehrlagigen, hochfesten Asphaltschichten und darauf angeordnetem Gleis mit Stahlschwellen für die Schienenlagerung ist in der deutschen, Zeitschrift ETR (28) 5 - 1979, S. 437-438 dargestellt. Eine Y-Schwelle ist in dem Unterbau aus Asphalttragschichten befestigt durch auf ein Blech aufgeschweißte Ankerbolzen, durch die Höhe der Schwellen und die Schienenneigung mit Hilfe entsprechender Befestigungsmittel für den Ankerbolzen an der Schwelle justiert werden. Die Sohle der Schwelle, welche aus parallelen H-Profilen besteht ist durch zwei und im Bereich unter der Schiene angeordnete Profilelemente miteinander verbunden. Die durch diese Profile entstehende Fuge zwischen der Oberfläche der Asphalttragschicht und der Sohle der Schwelle bzw. über die Schwellenunterkante hinaus ist mit einer Spezialvergußmasse ausgefüllt. Zwischen der Schiene und der Schwellenoberseite ist eine elastische Gummiplatte angeordnet, während unter der Schiene selbst, die in einer Rippenplatte geführt wird, nochmals eine Zwischenlage aus Kunststoff angeordnet ist. Der aufgeschweißte Ankerbolzen hat außer der Aufgabe des Nivellierens der Schwelle bzw. der Schiene noch die Funktion, durch hohen Widerstand gegen Seitenkräfte, Querverschiebekräfte sowie gegen aus der Schienenbiegung resultierende, die Schwelle abhebende Kräfte das Gleis in der Sollage zu stabilisieren.

Gemäß der DE-OS 35 17 295, die einen ähnlichen Oberbau offenbart, können die Y-Schwellen an ihrer Auflagefläche an der Schwellenunterseite auch zusätzlich mit einem thermoplastischen Kleber auf einer Asphalttragschicht verklebt sein.

Aus der DE-OS 37 22 627 ist bekannt, den Querverschiebewiderstand von Y-Stahlschwellen im Schotterbett dadurch zu vergrößern, daß unter die Schwellen Querriegel geschweißt werden.

Aus der DE-OS 28 06 128 ist bekannt, Stahlschwellen auf U-förmigen Stahlprofilen zu verschrauben, die ihrerseits in einem Unterbau eingegossen sind. Bei dieser Version ist eine punktgenaue Verlegung der Schwellen erforderlich, was zum Beispiel bei Kurvenradien in Praxis völlig unmöglich ist. Außerdem ist eine Aushärtung des Betons abzuwarten, bevor die Schwellen verschraubt werden, weil sonst die U-Profile wegen des größeren Widerstandsmomentes der Schwellen aus der Sollage im Beton gezogen werden.

Aus der DE-PS 12 75 081 ist bekannt, sogenannte Zwei-Block-Schwellen in wannenförmigen Ausnehmungen eines Betonunterbaus unter Zwischenfügung eines Elastomer-Materials von geschlossenzelliger Struktur in dem Unterbau zu lagern und die Schienen auf der Betonschwelle selbst durch Einfügen einer Unterlegplatte aus gerilltem Gummi elastisch an der Schwelle zu befestigen.

Schließlich ist aus der DE-OS 19 22 055 bekannt, durchgehende Schwellen ebenfalls vollflächig gegen den Betonunterbau auf einer dicken elastischen Zwischenschicht so zu lagern, daß die auf die Gleise einwirkenden Kräfte sowohl nach unten wie nach den Seiten im wesentlichen oder ausschließlich durch elastische Zwischenschicht übertragen werden. Dabei kann die Schwelle auch mit einem von der Unterseite hervorragende Höcker ausgebildet werden, die in einer Ausnehmung des Betonunterbaus unter Zwischenfügung der elastischen Zwischenschicht ruht. Diese Schicht soll aus Kunststoffschaum oder aus einem Gemisch von bituminösen Bindemitteln, Mineralstoffen und Gummischrott und/oder Kautschuklatex bestehen. Fakultativ ist angegeben, daß die Schwellen auch aus Stahl oder Holz oder Kunststoff bestehen können und ebenso der Unterbau aus Beton oder Stahl oder Kunststoff bestehen kann. Desweiteren ist fakultativ angegeben, daß die Schwellen, die elastische Zwischenschicht und der Unterbau, wenn notwendig, miteinander verklebt werden können. Die Lehre für den Fachmann aus der Erfindung ist die Anordnung einer elastischen Zwischenschicht, nach der gegebenen Darstellung möglichst gleichmäßig dick, zwischen Schwelle und Unterbau zur Dämpfung der Schwingungen und Geräusche, wobei die entsprechenden Seitenkräfte und nach unten gerichteten Kräfte nur über diese elastische Schicht übertragen werden.

Letztlich ist aus der DE-OS 41 13 566 bekannt, Duo-Block-Schwellen oder Monoblockschwellen aus Beton auf einer Asphalttragschicht mit einem breiten mittleren Querkraftsockel zu verlegen. Die Rinne für den Querkraftsockel kann dazu gefräst sein, nachdem eine genau nivellierte Tragschicht erzeugt wurde. Diese Bauweise bietet keine Lösung gegen die Abhebewelle, sonder nur gegen Querverschiebung des Gleisrostes.

Dem gegenüber liegt der Erfindung das Problem zugrunde, neben den auf die Schwellen seitlich wirkenden Querverschiebekräften auch die Abhebewelle, d.h. Kräfte, resultierend aus der Schienendurchbiegung, die Schwelle abheben wollen, zu kompensieren, sowie ein preiswertes, schnelles Verlegeverfahren für alle Schwellentypen, insbesondere auch für leichte Schwellen aus Stahl oder Holz oder ähnlichen Materialien, vorzuschlagen, die bei einem derartigen Oberbau Verwendung finden kann.

Die Probleme werden erfindungsgemäß gelöst durch die Ansprüche 1 und 8. Vorteilhafte Weiterentwicklungen der Erfindung sind in den Unteransprüchen angegeben.

Aus dem Gleisbau ist der, in Schotterbetten leicht zu beobachtende, häufig auftretende Pumpeffekt, resultierend aus einer Kippbewegung der Schwellen bekannt. Bei einem heute angestrebten elastischen Lauf eines Zuges über das Gleis ist die Ursache, eine Durchbiegung der Schienen, unvermeidlich. Diese Schienendurchbiegung, resultierend aus den örtlichen Radlasten, hat eine Abhebewelle für die davor und dahinter liegenden Schwellen zur Folge. Diese macht sich insbesondere dann bemerkbar, wenn das Gleis auf einem festen Unterbau aus Beton oder Asphaltmischgut besteht und leichte Schwellen, z.B. aus Holz, Beton oder Stahl, beispielsweise in Form von Trogschwellen, Schwellen aus H-förmigen Stahlprofilen aber auch Y-Stahlschwellen verwendet werden. Das Problem ist nicht so gravierend bei Betonschwellen, wenn diese ein so hohes Gewicht haben, daß die Gewichtskräfte höher sind als die Abhebekräfte. Die Abhebekräfte können beispielsweise etwa 5 kN betragen bei Verwendung einer Schiene der Bauart UIC 60 und einem Gleisrost mit Y-Schwellen. Jedoch hängt diese Abhebekraft und der Pumpeffekt weitgehend von dem Schienentyp, besser dessen Trägheitsmoment relativ zur Vertikallast, dem Schwellenabstand und dem Schwellengewicht, der Auflagergröße der Schiene auf der Schwelle, der Überrollgeschwindigkeit der Schwelle und der Elastizität der Tragschicht ab. Dies bedeutet, es müßten für die variierenden Gegebenheiten unterschiedliche Bauformen des Oberbaues bereitgestellt werden.

In der Praxis ist auch schon vorgeschlagen worden, derartige leichte Schwellen durch Auflegen von Gewichten zu beschweren oder - wie beim Stand der Technik - durch spezielle Ankerbolzen niederzuhalten.

Die vorliegende Erfindung schlägt nun ein anderes universell einsetzbares Befestigungssystem für die Schwellen auf einer festen Tragschicht vor, bei dem unter der Sohle der Schwellen Profile angeordnet werden, die sich in die Tragschicht hinein erstrecken und mit dieser verklebt werden.

Dazu wird unter anderem vorgeschlagen, die zuvor fertiggestellte Tragschicht oder während der Herstellung derselben, mit einer oder mehreren Nuten, vorzugsweise im Bereich unterhalb der Schienen, wo die größten Abhebekräfte auf die Schwelle wirken, zu versehen und in diese Nuten Profile einzusetzen, die dann innerhalb der Nuten mit der Tragschicht beidseitig verklebt werden.

Vorzugsweise wird die Tragschicht mit einem Werkzeug z.B. einem Fräser an den Stellen eingenutet, an denen später die Profile liegen. Dabei wird die Fuge größer geschnitten als der Querschnitt der Profile ist, beispielsweise um mindestens 20 mm breiter, um eine genügend große Ausnehmung für einen späteren Verguß der Fuge zu erhalten. Die Nuten werden in Asphalttragschichten vorzugsweise eingefräst, weil dabei die in der Tragschicht vorhandenen Steine geschnitten werden und diese Schnittflächen als Klebflächen für das anzubringende Klebmittel dienen sollen. Bei Betontragschichten reicht dazu in der Regel auch eine aus Zement oder hydraulisch gebundenen anorganischen Materialien gebildete Klebefläche aus, so daß eine Betontragschicht von vornherein mit einer geformten Nut gefertigt werden könnte. Dazu sollen diese Klebflächen nicht mit organischen Mitteln, wie z.B. pflanzlichen Stoffen oder auch Asphalt- oder Bitumenresten benetzt und auch möglichst frei von Wasser sein, um eine gute Verklebung erzielen zu können.

Als Profil wird insbesondere ein unter die Schwellen zu schweißendes Flachstahlprofil verwendet. Es können jedoch auch anders geformte Profile z.B. T-Profile in die Nute eingesetzt werden, um eine weitere formschlüssige und kraftschlüssige Verbindung nach Schließen der Fuge mit durch den Kleber zu erhalten.

Diese Profile können, abgestellt auf die Schwellenart, vorzugsweise bei Stahlschwellen angeschweißt werden, jedoch auch ohne den Bereich der Erfindung zu verlassen, untergeschraubt oder genietet oder auch geklebt werden. Wichtig ist lediglich der feste Verbund der Schwelle mit dem Profil und dessen genügendes Herausragen aus der Schwelle. Bei Betonschwellen können die Profile mit entsprechenden Haltern bei der Herstellung eingegossen werden oder mit Hilfe von z.B. Durchsteckschrauben mit der Schwelle fest verschraubt werden.

Bei Y-Schwellen können Profile verwendet werden, die gleichzeitig als Abstandshalter der benachbarten, eine Y-Schwelle bildenden, H-Profile oder Doppel-T-Profile dienen, die unter der Sohle der Schwelle verschweißt sind. Diese ersetzen zugleich Abstandshalter, die zwischen den die Schwelle bildenden Profilen angeordnet sind.

Als Klebmittel zwischen Profil und Tragschicht wird bevorzugt ein vergießbarer, aushärtender Polymer-Kleber eingesetzt. Ein solcher Kleber ist z.B. unter dem Warennamen ICOSIT KC der SIKA-Chemie GmbH, als Vergußmaterial, insbesondere für Straßenbahnschienen, bekannt. Ein derartiger vor Ort anzumischender und durch entsprechende Aushärtungsmittel einstellbarer Zwei-Komponenten-Kleber auf Polyurethanbasis oder Epoxidharzbasis hat eine gute Haftung sowohl mit Stahl z.B. mit dem eingesetzten Profil aus Flachstahl, als auch mit dem Gestein der Tragschicht. In frischem Zustand läßt er sich durch Wasser oder andere Mittel aufschäumen. Aus diesem Grunde sollen die Schnittflächen der Fugen sowohl von organischen Mitteln frei sein, als auch nicht mit Wasser benetzt werden. Klebstoffe, die eine hohe Affinität zu Beton oder zu Bitumen oder sonstigen chemischen Bindemitteln, z.B. solchen die Beton zugesetzt werden, haben, können ebenfalls als Kleber eingesetzt werden, wenn sie gleichzeitig auf Stahl eine genügende Haftung bringen.

Versuche haben gezeigt, daß eine derartige Verbindung zwischen der Tragschicht und den vertikalen Klebeflächen des Profiles erheblich höheren Kräften standhält, als sie durch die Abhebewelle zu erwarten sind. Bis zum Bruch durchgeführte Versuche haben ergeben, daß bei Ausreißen der Profile aus der Nut regelmäßig das Gefüge der Beton- bzw. Asphalttragschicht gerissen ist und nicht die Verbindungsstelle zwischen Kleber und den Profilen und/oder der Nutenwand. Auch die Seitenkräfte, die von den Profilen auf die Asphalt- oder Betontragschicht übertragen werden, sind ausreichend wenn die Profile mindestens 30 mm in die Asphalt- oder Betontragschicht ragen. Je nach Anwendungsfall, insbesondere bei schweren Schwellen und/oder geringen resultierenden Abhebekräften bzw. Querkräften, kann es ausreichend sein, nicht jede Schwelle mit einem oder zwei Profilen, sondern nur jede zweite oder dritte Schwelle mittels eines Profiles mit der Tragschicht zu verkleben.

Aus Gründen des einfachen Vergießens wird bei den Schwellen kein die gesamte Schwellenbreite überdeckendes Profil angebracht, sondern zwei oder mehrere kleine Stücke, die sich einfacher umgießen lassen. Dabei dürfen die Profile seitlich über die Schwelle hinausragen. Gegebenenfalls wird der Stahl und/oder die Fugenseitenfläche mit einem Voranstrich zur besseren Haftvermittlung versehen.

Die dargelegten Versuchswerte bis zum Bruch wurden erreicht nach einer sehr kurzen Aushärtezeit von wenigen Stunden. Daraus resultiert, daß ein derartiger Eisenbahnoberbau binnen einer Arbeitsschicht herstellbar und wieder befahrbar ist.

Im Gegensatz zum Stand der Technik werden bei dem erfindungsgemäßen Eisenbahnoberbau unter der Schwelle keine dicken elastischen Unterlagen angebracht, sondern lediglich eine dünne Haftschicht bzw. eine dünne Schaumstoffschicht, die Unebenheiten der Beton- oder Asphalttragschicht nivellierend ausgleicht, weil die aufzulegenden Schwellen aus der Massenfertigung heraus eine glatte Unterfläche haben und durch die Zwischenfügung dieser dünnen Schicht eine satte Auflage erzielbar ist. Die eigentliche elastische Schienenlagerung geschieht im Bereich unter der Schiene oder auch, bei Verwendung von Rippenplatten, unterhalb dieser Rippenplatten, aber auf jeden Fall oberhalb der Schwelle. Dies hat den großen Vorteil, daß die federnden Massen geringer sind und nicht das gesamte Schwellensystem gegen Schwingungen zu dämpfen ist.

Der erfindungsgemäße Oberbau kann leicht hergestellt werden, indem im wesentlichen die üblichen Techniken bei der Herstellung einer Straße angewandt werden, z.B. durch Auftragen eines Untergrundes aus Asphaltmischgut oder Beton. Danach können leistungsfähige Fräsen, wie sie handelsüblich im Straßenbau eingesetzt werden, Nuten in die Oberfläche des Unterbaues einschneiden, in die dann die vorgefertigten Schwellen so eingelegt werden, daß die Profile möglichst mittig in den zuvor eingeschnittenen Nuten ihre Sollage erhalten. Anschließend werden die Profile mit dem vor Ort vorbereiteten Kleber, beispielsweise dem zuvor beschriebenen Polymerkleber vergossen oder es werden handelsübliche vorgefertigte Gebinde für das Vergießen der Nuten verwendet. Falls erforderlich können anschließend die Schwellenfächer mit Schotter oder anderen schalldämpfenden Mitteln verfüllt werden; zumindestens ist bei einem Asphaltoberbau der Sonnenstrahlung durch eine entsprechende Abdeckung, die zugleich schalldämpfend wirken kann, zu begegnen.

Anhand der schematischen Skizze soll die Erfindung näher erläutert werden.

Die schematische Figur zeigt die Hälfte des Gleises im Schnitt. Der Eisenbahnoberbau besteht aus einer Tragschicht 1 aus Asphaltmischgut, in den Nuten 8 durch eine Fräseinrichtung eingeschnitten wurden. Eine Stahl schwelle 2 mit untergeschweißten Flachstahlprofilen 7 wird unter Zwischenfügung einer dünnen Ausgleichsfolie 4 so auf der Asphalttragschicht 1 plaziert, daß die Profile 7 von z.B. 10 mm Dicke mittig in der etwa 60 mm breiten Fuge liegen. Durch die eingefügte nivellierende Ausgleichsfolie 4 kann die Sohle 9 satt auf der Asphalttragschicht aufliegen. Anschließend wird die Fuge mit dem Polymer-Kleber 11, Typ Sika ICOSIT KC 330-U, vergossen, so daß die Schwelle unverrückbar mit der Asphalttragschicht 1 verbunden ist. Die Schienen 3 können mit handelsüblichen Befestigungsmitteln 5 unter Zwischenfügung einer den elastischen Zuglauf sichernden Unterlage 6 auf den Schwellen 2 befestigt werden. Letztlich werden die Schwellenfächer mit Schotter 10 ausgefüllt, wobei zur weiteren Erhöhung des Querverschiebewiderstandes auch noch Schotter vor Kopf der Schwellen 2 angeordnet werden kann. Dieser vor Kopf angeordnete Schotter 10 dient aber in erster Linie der weiteren Schalldämpfung, der von den Schienen 3 möglicherweise auf die Schwelle 2 übertragenen Schwingungen sowie dem Sonnenschutz der Tragschicht.

## Patentansprüche

1. Lagestabiler Eisenbahnoberbau mit Schienen (3) tragenden Schwellen auf einer festen Asphalt- oder Betontragschicht (1), wobei Schwellen (2) mit mindestens einem, sich parallel zu den Schienen (3) unterhalb der Sohle (9) der Schwellen und von dieser nach unten weg erstreckenden, Profil (7) einerseits fest verbunden sind und dieses Profil (7) andererseits in einer Nut (8) mit der Tragschicht (1) verklebt ist.

2. Eisenbahnoberbau nach Anspruch 1, dadurch gekennzeichnet, daß ein Profil (7) in einer Nut (8) in der Tragschicht (1) in Gleismitte oder zwei Profile (7) in zwei Nuten (8) im Bereich etwa unter den Schienen (3) angeordnet sind und das Profil (7) beidseitig mit der Tragschicht (1) verklebt ist.

3. Eisenbahnoberbau nach Anspruch 1 oder 2, dadurch gekennzeichnet, daß die mittels Schneidwerkzeug in die Tragschicht (1) eingebrachte Nut (8) an ihren Seiten als Klebeflächen dienende Abschnitte aufweist, die nicht mit organischen Mitteln und/oder Wasser benetzt sind.

4. Eisenbahnoberbau nach einem der Ansprüche 1 bis 3, dadurch gekennzeichnet, daß das Profil (7) ein Stahlprofil, vorzugsweise ein Flachstahl, ist.

5. Eisenbahnoberbau nach einem der Ansprüche 1 bis 4, dadurch gekennzeichnet, daß zwischen der Schiene (3) und Schwelle (2) eine elastische, schwingungsdämpfende Unterlage (6) und zwischen der Schwelle (2) und der Tragschicht (1) eine nivellierende Ausgleichsschicht (4) angeordnet ist.

6. Eisenbahnoberbau nach einem der Ansprüche 1 bis 5, dadurch gekennzeichnet, daß das Profil (7) als Abstandshalter zweier benachbarter, eine Y-Schwelle bildende, H-Profile unter die Sohle (9) der Schwelle (2) geschweißt ist.

7. Eisenbahnoberbau nach einem der Ansprüche 1 bis 6, dadurch gekennzeichnet, daß als Klebmittel (11) ein vergießbarer, aushärtender Polymer-Kleber eingesetzt wird.

8. Verfahren zur Herstellung eines lagestabilen Oberbaus, insbesondere nach einem Ansprüche 1 bis 7, gekennzeichnet durch die folgenden Verfahrensschritte:
- Herstellen einer tragfähigen Tragschicht (1) aus Beton oder Asphaltmischgut,
- Einbringen zweier Nuten (8) in die Oberfläche der Tragschicht (1),
- Vorfertigen von Schwellen (2) mit unter deren Sohle (9) hervorragenden, in Schienenlängsrichtung sich erstreckenden Profilen (7),
- Verlegen der Schwellen (2) auf der Tragschicht (1) derart, daß die Profile (7) in die Nuten (8) ragen,
- Vergießen von in den Nuten (8) verbliebenen Freiräumen mindestens in Länge der Profile (7) mit einem vorbereiteten Kleber (11),
- gegebenenfalls Abdecken des Oberbaues (1) mit schalldämpfenden Mitteln (10).

## Claims

1. Stable railway superstructure with sleepers carrying rails (3) on a solid asphalt or concrete support layer (1), sleepers (2) being securely connected on the one hand to at least one profile section (7) extending parallel to the sleepers (3) beneath the sole (9) of the sleepers, and downwards away therefrom, and this profile section (7) is on the other hand glued to the support layer (1) in a groove (8).

2. Railway superstructure according to claim 1,
characterised in that a profile section (7) is located in a groove (8) in the support layer (1) in the centre of the track, or two profile sections (7) are located in two grooves (8) in the region approximately under the sleepers (3), and the profile section (7) is glued at both sides to the support layer (1).

3. Railway superstructure according to claim 1 or 2,
characterised in that the groove (8), made by means of a cutting tool in the support layer (1), has on its sides sections serving as adhesive surfaces, which are not wetted with organic agents and/or water.

4. Railway superstructure according to claim 1 to 3,
characterised in that the profile section (7) is a steel profile section, preferably a flat bar.

5. Railway superstructure according to claims 1 to 4,
characterised in that there is located between the rail (3) and the sleeper (2) a resilient, vibration-damping foundation (6), and between the sleeper (2) and the support layer (1), a levelling compensating layer (4).

6. Railway superstructure according to claims 1 to 5,
characterised in that the profile section (7), as a spacer for two adjacent H profile sections forming a Y sleeper, is welded beneath the sole (9) of the sleeper (2).

7. Railway superstructure according to claims 1 to 6,
characterised in that a castable hardening polymer adhesive is used as an adhesive agent (11).

8. Method of producing a stable superstructure, particularly according to one of claims 1 to 7,
characterised by the following process steps:
- manufacturing a load-bearing support layer (1) of concrete or asphalt mix,
- production of two grooves (8) in the surface of the support layer (1),
- pre-fabrication of sleepers (2) with profile sections (7) extending beneath their sole (9) in the longitudinal direction of the rails,
- laying the sleepers (2) on the support layer (1) in such a way that the profile sections (7) project into the grooves (8),
- filling by pouring of the free spaces remaining in the grooves (8) at least in the length of the profile sections (7) with a prepared adhesive (11),
- if necessary, covering the superstructure (1) with sound-damping means (10).

## Revendications

1. Superstructure stable pour voie de chemin de fer avec des traverses portant des rails (3) sur une couche portante solide en asphalte ou en béton (1), les traverses (2) étant reliées d'une part de façon fixe avec au moins un profilé (7) s'étendant parallèlement aux rails (3) au-dessous de la base (9) des traverses et s'éloignant de celle-ci vers le bas, et ce profilé (7) étant collé d'autre part dans une rainure (8) avec la couche portante (1).

2. Superstructure pour voie de chemin de fer selon la revendication 1, caractérisée en ce qu'un profilé (7) ou deux profilés (7) sont disposés respectivement dans une rainure (8) dans la couche portante (1) au centre de la voie ou dans deux rainures (8) dans la zone située à peu près au-dessous des rails (3) et en ce que le profilé (7) est collé des deux côtés avec la couche portante (1).

3. Superstructure pour voie de chemin de fer selon la revendication 1 ou 2, caractérisée en ce que la rainure mise en place au moyen de l'outil de coupe dans la couche portante (1) présente sur son côté des parties servant de surfaces de collage qui ne sont pas humectées avec des moyens organiques et/ou de l'eau.

4. Superstructure pour voie de chemin de fer selon l'une quelconque des revendications 1 à 3, caractérisée en ce que le profilé (7) est un profilé en acier, de préférence un profilé plat.

5. Superstructure pour voie de chemin de fer selon l'une quelconque des revendications 1 à 4, caractérisée en ce qu'un support (6) élastique et amortisseur de vibrations est disposé entre le rail (3) et la traverse (2) et une couche compensatrice (4) de nivellement est disposée entre la traverse (2) et la couche portante (1).

6. Superstructure pour voie de chemin de fer selon l'une quelconque des revendications 1 à 5, caractérisée en ce que le profilé (7) est soudé pour servir d'entretoise entre deux profilés en H voisins et formant une traverse en Y sous la base (9) de la traverse (2).

7. Superstructure pour voie de chemin de fer selon l'une quelconque des revendications 1 à 6, caractérisée en ce qu'une colle polymère coulable et durcissante est utilisée comme moyen de collage (11).

8. Procédé pour la fabrication d'une superstructure stable, en particulier selon l'une quelconque des revendications 1 à 7, caractérisé par les étapes de procédé suivantes :
- fabrication d'une couche portante (1) résistante à la charge à base d'un mélange de béton ou d'asphalte,
- mise en place de deux rainures (8) dans la surface de la couche portante (1),
- préfabrication de traverses (2) avec des profilés (7) dépassant sous leur base (9) et s'étendant dans le sens longitudinal du rail,
- pose des traverses (2) sur la couche portante (1) de telle façon que les profilés (7) s'engagent dans les rainures (8),
- obturation des espaces libres restés dans les rainures (8) au moins dans le sens longitudinal des profilés (7) avec une colle (11) préparée,
- éventuellement recouvrement de la superstructure (1) avec des moyens (10) insonorisants.
